# EUROPÄISCHE PATENTSCHRIFT

(11) **EP 0 192 123 B1**
(45) Veröffentlichungstag und Bekanntmachung des Hinweises auf die Patenterteilung: **28.11.1990**
(21) Anmeldenummer: 86101487.6
(22) Anmeldetag: 05.02.1986
(51) Int. Cl.: B66B 9/20, E06C 1/12

(54) **Teleskopierbare Führungsschienen für einen Schräg- oder Gerüstaufzug**
Telescopic guiding rails for an inclined or scaffold lift
Rails de guidage télescopique pour ascenseur incliné ou d'échafaudage

(30) Priorität: 27.11.1985 DE 3541836; 16.02.1985 DE 3505507
(43) Veröffentlichungstag der Anmeldung: 27.08.1986
(73) Patentinhaber: Albert Böcker GmbH & Co. KG, D-4712 Werne (DE)
(72) Erfinder: Böcker, Albert, D-4712 Werne (DE)

(56) Entgegenhaltungen:
- CH-A- 176 490
- DE-A- 3 229 533
- FR-A- 1 304 661
- GB-A- 2 143 885
- US-A- 4 429 766

## Beschreibung

Die Erfindung betrifft teleskopierbare Führungsschienen von Schräg- oder Gerüstaufzügen mit aneinander gleitend geführten, stranggepreßten, im Querschnitt etwa U-förmigen Profilen unterschiedlich großen Querschnittes, vorzugsweise aus AI Zn Mg 1 F36 mit senkrecht auf dem Profilsteg stehen den, die U-Schenkel bildenden Profilflanschen, wobei das innere Profil den kleinsten Querschnitt und zwei Einfachschenkel gleicher Breite und Dicke aufweist und sich mit einem Einfachschenkel an einem Doppelschenkel des nächstfolgenden Profiles führt, wobei alle dem inneren Profil folgenden Profile zunehmend größeren Querschnittes einen Einfachschenkel und einen Doppelschenkel aufweisen und das innere Profil sowie ggf. mehrere diesem Profil folgende Profile zunehmend größeren Querschnittes einen Steg gleichbleibender Dicke aufweisen und wobei ggf. ein Profil einen vom Einfachflansch zum Doppelflansch konisch verlaufenden Steg zunehmend größerer Stegdicke aufweist und wobei die einen Doppelschenkel aufweisenden Profile sich mit einem dünneren, äußeren Schenkel 2 an einem dickeren, inneren Schenkel des nächstfolgenden äußeren U-Profils führen.

Es sind solche Schräg- oder Gerüstaufzüge bekannt, bei denen jeweils zwei der vorbeschriebenen Profile gleichen Querschnittes durch Sprossen untereinander verbunden sind, so daß sie ineinander geführte Leitern bilden, deren U-Profile die Führungsschienen für daran verfahrbare Lastenpritschen oder dgl. bilden. Teleskopierbare Führungsschienen der vorbeschriebenen Gattung gehören zum Std. d. T. der Anmelderin. Sie entsprechen der Darstellung nach Fig. 1. Hiernach sind bei den bekannten Führungsschienen die Doppelschenkel etwa gleichlang ausgeführt und die Stege der einzelnen Profile führen sich unmittelbar aneinander. Es ist erkennbar, daß im Verhältnis zum (oberen) Einfachschenkel im Bereich der Doppelschenkel eine wesentlich größere Materialanhäufung stattfindet. Bei den bekannten Führungsschienen wurde es als nachteilig empfunden, daß bereits aufgrund der bei der Herstellung solcher Profile unvermeidlichen Profilverwerfungen die zulässigen Toleranzen zwischen den einzelnen profilen "aufgebraucht" waren, so daß die Gleiteigenschaften der aneinander geführten Profile unzureichend waren. Zusätzliche Verformungen durch die Betriebsbelastung führten zu undefinierten Führungsverhältnissen der Profile aneinander. Bei den bekannten Führungsschienen war keine optimale Ausnutzung des sowohl für die gleitende Führung der Profile aneinander erforderlichen Materials als auch des für die Absetzung der Belastung von einem Profil in das andere Profil erforderlichen Materials gegeben. Die durch die herstellungsbedingte sowie betriebsbedingte Verwerfung bedingte undefinierte Führung der Profile aneinander führte neben den Reibungsverlusten zu unkontrollierter Verschmutzung zwischen den aneinander geführten Profilen und so wiederum zu erhöhter Reibung.

Es gehört weiter zum Std. d. T. ein Bausatz für einen Schrägaufzug mit teleskopartig ausfahrbaren Trägerelementen (Führungsschienen) die ebenfalls in etwa U-förmig ausgebildet sind (DE-U-84 04 549). Die Führungsschienen besitzen im unteren Bereich keinen Doppelflansch, sondern sind hier kastenförmig ausgebildet, was einerseits zu einer größeren Materialanhäufung führt und zum anderen die Herstellungskosten erhöht, weil ein derartiges Profil über einen Dorn gezogen werden muß. Die Kräfte werden vom jeweils inneren Profil zum jeweils äußeren Profil im Bereich des den kastenförmigen Querschnitt innenseitig begrenzenden Steges abgesetzt, obgleich es günstiger wäre, diese Kräfte soweit wie möglich im Bereich des äußeren Steges abzusetzen, um Baubreite zu sparen. Eine definierte Führung (definierte Schleißfläschen) zwischen den einzelnen Stegen der einzelnen Profile ist nicht gegeben.

Ausgehend von den Std. d. T. der Anmelderin bildenden Führungsschienen (Fig. 1) liegt der Erfindung die Aufgabe zugrunde, die mit Bezug auf diesen Std. d. T. vorbeschriebenen Nachteile zu beseitigen, d.h. insbesondere zu gewährleisten, daß neben einer optimalen Gestaltung des Einzelprofiles - insbesondere hinsichtlich der Verhinderung eines unerwünschten Verzuges beim Strangpressen - der Schräg- bzw. Gerüstaufzug in seinem Gesamtaufbau so ausgebildet ist, daß die ineinander geführten Profile zueinander in einer Weise angeordnet sind, daß optimale Gleiteigenschaften mit optimaler Lastübertragung verbunden sind. Die Erfindung geht dabei von der Überlegung aus, daß die teleskopierbaren Führungsschienen für Schräg- oder Gerüstaufzüge zu unterschiedlichen "Bausätzen" zusammenstellbar sein müssen - beispielsweise in Abhängigkeit von der geforderten Lastaufnahme, der maximalen Ausfahrlänge oder der möglichen Abknickbarkeit der letzten (oberen) Führungsschiene.

Die Erfindung löst die gestellte Aufgabe bei teleskopierbaren Führungsschienen der eingangs genannten Gattung durch die Merkmale des Anspruches 1.

Es ist erkennbar, daß mit der Lehre nach dem Merkmal a die Belastung aus dem unteren breiteren Schenkel eines Profils etwa im Scheitelpunkt zwischen diesem Schenkel und dem Steg auf den dickeren kürzeren Steg des nächstfolgenden Profils in vorteilhafter Weise abgesetzt werden kann. Diese Kraftübertragung wird begünstigt durch die Merkmale b und c, denen zufolge insbesondere in der Nähe dieses schmaleren, dickeren inneren Schenkels des Doppelschenkels eine profilverstärkende Schleißwulst vorgesehen ist, so daß die auf den schmaleren dickeren Schenkel abgesetzte Kraft optimal in den Steg abgeleitet wird. Gleichzeitig dient die Schleißwulst einer definierten Führung an der Innenwand des nächstfolgenden äußeren Profils, so daß definierte Schleißflächen verwirklicht sind. Der zwischen der oberen und der unteren Schleißwulst gebildete "Freiraum" hat den Vorteil, daß fertigungsbedingte oder betriebsbedingte Verwerfungen diesen "Freiraum" zwar verengen können, daß es jedoch nicht mehr zu in der Praxis störenden Materialberührungen in diesem Bereich zwischen den benachbarten Stegen zweier Führungsschienen kommt. Da die Führungsschienen in der Betriebssituation zumindest in etwa senkrecht stehend angeordnet sind, kann zwischen die Führungsschienen eingedrungener Schmutz durch diesen Freiraum nach unten entweichen. Die erfindungsgemäße Anordnung der Schleißwülste und die dadurch bedingte-Materialverstärkung an kritischen Stellen sowie der dadurch zwischen den Wülsten geschaffene Freiraum sind bei den inneren Profilen (noch) nicht erforderlich, weil die Steghöhen hier (noch) so gering sind, daß sowohl fertigungsbedingt als auch betriebsbedingt keine zu stark störenden Verwerfungen auftreten. Hier sind durch die geringe Steghöhe selbst definierte Führungsflächen_gegeben.

Die besondere Ausbildung des siebten Profils gemäß Anspruch 2 begründet sich darauf, daß unter Berücksichtigung der in der Praxis üblichen teleskopierbaren Längen der einzelnen Führungsschienen sowie der notwendigen Belastbarkeit das siebte profil gegenüber den anderen Profilen vorteilhaft im unteren Bereich verstärkt ausgebildet ist, damit die von den Führungsschienen eins bis sechs eingeleiteten Kräfte über die Führungsschiene sieben optimal in das Fahrgestell des Schrägaufzuges oder Gerüstaufzuges übertragen werden können. Die besonders verstärkte Ausbildung des siebten Profils im unteren Bereich begünstigt die Verbindung mit entsprechenden Anschlußplatten. Die Erfindung geht grundsätzlich von einem Bausatz mit maximal neun Führungsschienen aus. Die Lehre nach Anspruch 3 vermittelt im einzelnen die Ausbildung der zu diesem Bausatz gehörenden Führungsschiene. Dabei ist jedoch von Bedeutung, daß nicht alle neun Führungsschienen zu einem Bausatz zusammengefügt werden, sondern daß innerhalb dieses Bausatzes "Auswahlbausätze" beispielsweise der Führungsschienen 1-5, 2-6, 3-7, 3-8, 4-9 oder dgl. getroffen werden können. In jedem Fall sind optimale Gleiteigenschaften, eine einwandfreie Kraftübertragung von einer Führungsschiene zur anderen sowie eine einwandfreie Krafteinleitung der letzten, (unteren) Führungsschiene in das Fahrgestell gesichert. Während die siebte Führungsschiene noch einen konisch verlaufenden Steg aufweist, sind die achte und neunte Führungsschiene mit einem gleichbleibend (stärkeren) Steg und ebenfalls einem stärkeren Einfachflansch versehen, weil Aufzüge mit den großen Steghöhen dieser Führungsschienen für die Übertragung größerer Lasten vorgesehen sind.

Grundsätzlich ist davon auszugehen, daß beispielsweise die Kombination der inneren fünf Führungsschienen (1-5) für Dachdeckeraufzüge geeignet ist, wobei der innere Führungsschuß abknickbar ausgebildet ist. Die Kombination der Führungsschienen 2-6 ist ebenfalls für Dachdeckeraufzüge geeignet, kann vorteilhaft aber auch für den Transport von Möbeln Verwendung finden, wobei die in diesem Fall letzte Schiene 2 in aller Regel nicht abknickbar ausgebildet ist.

Die Kombination der Führungsschienen 3-7 hingegen ist- beispielsweise für eine Belastung von 400 kg - vorwiegend für den Transport von Möbeln bestimmt, wobei die in diesem Fall letzte Führungsschiene 3 nicht abknickbar ausgebildet ist.

Weitere Kombinationen, beispielsweise ein Bausatz aus den Schienen 3-8 oder 4-9 ist vorzugsweise für Rettungslifte und dgl. bestimmt.

Mit den Merkmalen nach Anspruch 5 werden im einzelnen die Bemessungen der Schenkel des Doppelschenkels vermittelt. Die vorgenannten Merkmale begünstigen die Kraftübertragung von einem Profil in das nächstfolgende.

Um Verzug und Verwerfungen beim Strangpressen auszuschalten bzw. zu minimieren, wird gemäß Anspruch 6 mit Bezug auf das einzelne Profil weiter vorgeschlagen, die im Bereich des Einfachschenkels und des Doppelschenkels vorhandenen Materialmengen möglichst zu vergleichmäßigen.

Mit der Maßnahme nach Anspruch 7 wird erreicht, daß zwischen die Stege eingedrungener Schmutz, der von den definierten Gleitflächen aufgrund der hohen Flächenpressung verdrängt wird, in einen Freiraum oberhalb des schmaleren dickeren Schenkels des nächstfolgenden Doppelschenkels gelangen und dort abwandern kann. Durch die Abschrägung ergibt sich eine sich nach unten erweiternde schräge Öffnung, die das Abfließen von Verunreinigungen begünstigt, was die Gleiteigenschaft wiederum verbessert.

Die erfindungsgemäßen teleskopierbaren Führungsschienen sind gleichermaßen vorteilhaft bei andersgearteten Aufzügen, wie beispielsweise Bauaufzügen und dgl. einsetzbar.

Die Erfindung wird nachfolgend anhand mehrerer Ausführungsbeispiele, näher erläutert.

Es zeigen.
Fig. 1 eine Profilanordnung nach dem Std. d. T. der Anmelderin
Fig. 2 in einem Schnitt die einseitige Profilanordnung eines Gerüstaufzuges bestehend aus sieben ineinander gleitenden Profilen
Fig. 3 in perspektivischer Darstellung einen Abschnitt des Profiles e
Fig. 4-8 jeweils die einseitige Profilanordnung von Bausätzen für Schräg- bzw. Gerüstaufzügen

Aus der Fig. 1 ist die bekannte Profilanordnung zu ersehen. Es ist erkennbar, daß die beiden Schenkel der Doppelschenkel etwa gleichlang ausgebildet sind und daß die Stege der einzelnen Führungsschienen in der Betriebssituation so aneinander anliegen, daß keine definierten Führungsflächen gegeben sind. Verwerfungen im Bereich der Doppelschenkel können zu einer undefinierten Abstützung eines Profils am darauffolgenden Profil führen.

Wie aus den Fig. 2 und 3 entnehmbar, besitzt der mit 1 bezeichnete, nur teilweise im Schnitt dargestellte Schräg- oder Gerüstaufzug sieben aneinander geführte U-förmige Profile, die mit a-g bezeichnet wurden. Das innere Profil a besitzt einen Steg 5 mit zwei gleichlangen, mit 4 bezeichneten profilschenkeln. Die hieran außenseitig anschließenden Profile b-g besitzen sämtlich einen Einfachschenkel 14, der ebenso wie die Einfachschenkel 4 als Führung (Rollenführung) für einen Pritschenwagen oder dgl. dient, sowie im Abstand davon angeordnete Doppelschenkel 2, 3. Dabei führt sich jeweils der breitere dünnere äußere Schenkel 2 an dem schmaleren dickeren inneren Schenkel 3 des nächstfolgenden Profils. Es ist erkennbar, daß eine gute Krafteinleitung in die Schenkel 3 gegeben ist, weil sich der breitere dünnere äußere Schenkel etwa im Bereich des Scheitelpunktes zwischen Schenkel und Steg auf dem dickeren Schenkel 3 abstützt.

Aus der Fig. 2 ist weiter ersichtlich, daß die dem Profil a folgenden Profile b und c über die gesamte Höhe ihrer Stege 6 und 7 eine gleichbleibende Stegdicke aufweisen. Sie besitzen im Gegensatz zu den Profilen d-f keine Schleißwülste, weil ihre Steghöhen noch so gering sind, daß sich in etwa definierte Schleißflächen ergeben. Dies ist bei den Profilen d-f nicht mehr der Fall, so daß hier sowohl in Nähe des Einfachschenkels 14-16 als auch in Nähe des Doppelschenkels 2, 3 eine die Stegdicke D außenseitig überragende Schleißwulst S vorgesehen ist. Im Bereich des Doppelschenkels reicht diese Schleiß-, wulst S bis über den Schenkel 3, so daß sie mit dem Schenkel 3 etwa ein T-Profil bildet, welches eine optimale Krafteinleitung in den zugehörigen Steg erlaubt.

Sowohl der Doppelschenkel mit dem zugehörigen Schleißwulst als auch der jeweils zugehörige Einfachschenkel weisen etwa die gleiche Materialmenge auf, was dadurch erreicht wird, daß die mit zunehmend größer werdenden Profil zunehmende Länge des Einfachschenkels durch eine Vergrößerung der Dicke der Schleißwulst S sowie durch eine dickere Ausführung des Schenkels 3 kompensiert wird.

Dabei können die Stege 5-10 etwa gleichbleibende Materialstärke aufweisen. Es hat sich als vorteilhaft erwiesen, das Verhältnis der Breite B des äußeren Schenkels 2 zur Breite B' des inneren Schenkels 3 etwa wie 2 : 1 ausbilden, vorzugsweise wie 41 mm : 21 mm. Die Flanschdicke D' des äußeren Schenkels 2 verhält sich zur Flanschdicke D" des inneren Schenkels 3 etwa wie 2 : 3, im dargestellten Ausführungsbeispiel wie 5mm : 6mm.

Aus den Fig. 2 und 3 ist weiter ersichtlich, daß im Bereich des Überganges von der Schleißwulst S zum Scheitelpunkt zwischen dem Steg und dem Einfachschenkel 14 bzw. von der Schleißwulst S zum Scheitelpunkt zwischen dem Steg und dem äußeren Schenkel 2 des Doppelschenkels außenseitig eine zum Scheitelpunkt gerichtete Abschrägung 15 vorgesehen ist. Diese Abschrägung 15 ermöglicht es, daß zwischen die einander zugewandten Stegflächen benachbarter Profile eingedrungener Schmutz, welcher durch die Schleißwulst S abgewiesen wird, über die Abschrägung 15 nach unten entweichen kann.

In den Fig. 4-8 sind vorteilhafte Kombinationen der Profile a-i zu jeweils einem Bausatz eines Schräg; oder Gerüstaufzuges dargestellt.

In der Fig. 4 wird der Gerüstaufzug aus den Profilen a-e gebildet; hierbei handelt es sich regelmäßig um einen Schrägaufzug für den Dachdeckerbetrieb, weil hierfür das innere Profil a abknickbar ausgebildet sein muß, wozu sich vorteilhaft ein Profil mit oben- und untenliegenden Einfachschenkeln eignet. Bei dem Ausführungsbeispiel nach Fig. 5 fehlt dieses inneren Profil; dieser Aufzug ist jedoch - ggf. auch mit einem abknickbaren Profil b - für das Dachdeckerhandwerk geeignet, findet bevorzugt aber auch für den Transport von Möbeln an Schrägaufzügen Verwendung, welche keine obere abknickbare Schiene benötigen.

Das Ausführungsbeispiel gemäß Fig. 6 umfaßt die Profile c-g; eine derartige Kombination findet bevorzugt Verwendung für einen nicht abknickbaren Möbelaufzug bei einer zulässigen Belastung von 400 kg.

Bei den Ausführungsbeispielen nach Fig. 7 und 8 sind dem mit einem konisch verlaufenden Steg 11 versehenen Profil g außenseitig weitere Profile zugeordnet, welche einen parallelverlaufenden Steg aufweisen. Bei diesen jeweils aus sechs Profilen gebildeten Bausätzen handelt es sich um besondere Aufzüge, beispielsweise um Rettungslifte und dgl., bei denen das innere Profil nicht mehr abknickbar ausgebildet sein muß.

## Patentansprüche

1. Teleskopierbare Führungsschienen von Schräg- oder Gerüstaufzügen (1) mit aneinander gleitend geführten, stranggepreßten, im Querschnitt etwa U-förmigen Profilen (a-i) unterschiedlich großen Querschnittes, vorzugsweise aus AI Zn Mg 1F36 mit senkrecht auf dem Profilsteg stehenden, die U-Schenkel bildenden Profilflanschen, wobei das innere Profil (a) den kleinsten Querschnitt und zwei Einfachschenkel (4) gleicher Breite und Dicke aufweist und sich mit einem Einfachschenkel an einem Doppelschenkel (2, 3) des nächstfolgenden Profiles (b) führt, wobei alle dem inneren Profil folgenden Profile (b-i) zunehmend größeren Querschnittes einen Einfachschenkel (14) und einen Doppelschenkel aufweisen und das innere Profil sowie ggf. mehrere diesem Profil folgende Profile zunehmend größeren Querschnittes einen Steg (5-13) gleichbleibender Dicke (D) aufweisen, wobei ggf. ein profil einen vom Einfachflansch zum Doppelflansch konisch verlaufenden Steg zunehmend größerer Stegdicke aufweist und wobei die einen Doppelschenkel (2, 3) aufweisenden Profile (b-h) sich mit einem dünneren, äußeren Schenkel (2) an einem dickeren, inneren Schenkel (3) des nächstfolgenden äußeren U-Profils (c-i) führen, gekennzeichnet durch folgende Merkmale:
a) bei den Doppelschenkeln ist der dünnere, äußere Schenkel (2) jeweils breiter als der dickere, innere Schenkel (3);
b) der Steg des innenseitig in dem äußeren Profil geführten Profils sowie mehrere diesem Profil folgende Profile zunehmend kleineren Querschnittes weisen sowohl in Nähe des Einfachschenkels (14) als auch in Nähe des Doppelschenkels (2, 3) eine die Stegdicke (D) außenseitig überragende Schleißwulst (S, S') zur Führung am jeweils vorhergehenden äußeren Profil auf;
c) die in Nähe des Doppelschenkels (2, 3) angeordnete Schleißwulst (S, S') bildet mit dem inneren Schenkel (3) des Doppelschenkels in etwa ein T-profil mit etwa gleicher Flansch- und Stegdicke.

2. Teleskopierbare Führungsschienen nach Anspruch 1, dadurch gekennzeichnet. daß - in der Zählung von innen nach außen - der Steg (11) des siebten Profils (g) konisch verlaufend ausgebildet ist, derart, daß sich seine Stegdicke etwa vom Einfachschenkel (14) ausgehend bis etwa zum inneren Schenkel (3) des Doppelschenkels kontinuierlich vergrößert und etwa im Bereich zwischen dem inneren Schenkel (3) und dem äußeren Schenkel (2) unter Bildung einer Schleißwulst (S'.) die größte, gleichbleibende Stegdicke aufweist.

3. Teleskopierbare Führungsschienen nach Anspruch 1, gekennzeichnet durch die Kombination folgender Merkmale:
a) das innere Profil (a) weist einen Steg (5) gleichbleibender Stegdicke und zwei Einfachschenkel (4) auf;
b) zwei dem inneren Profil (a) folgende Profile (b und c) sowie ein einem evtl. achten Profil (h)
folgendes neuntes profil (i) weisen einen Steg (6,7) gleichbleibender Stegdicke, einen Einfachschenkel (14) und einen Doppelschenkel (2, 3) auf;
c) das - in der Zählung von innen nach außen - vierte Profil (d) bis sechste Profil (f) und ein ggf. achtes Profil (h) weisen einen Steg (8-10) gleichbleibender Stegdicke, einen Einfachschenkel (14), einen Doppelschenkel (2, 3) sowie im Bereich des Einfachschenkels und des Doppelschenkels die Stegdicke (D) außenseitig überragende Schleißwülste (S) auf;
d) das - in der Zählung von innen nach außen - siebte Profil (9) weist einen konisch verlaufenden Steg (11) auf derart, daß sich seine Stegdicke etwa vom Einfachschenkel (14) ausgehend bis etwa zum inneren Schenkel (3) des Doppelschenkels kontinuierlich vergrößert und etwa im Bereich zwischen dem inneren Schenkel (3) und dem äußeren Schenkel (2) unter Bildung einer Schleißwulst (S') die größte, gleichbleibende Stegdicke aufweist.

4. Teleskopierbare Führungsschienen nach Anspruch 1, gekennzeichnet durch die Kombination wahlweise der Profile
zu einem Schräg- oder Gerüstaufzug.

5. Teleskopierbare Führungsschienen nach Anspruch 1, gekennzeichnet durch folgende Merkmale:
a) der äußere Schenkel (2) des Doppelschenkels ist breiter ausgebildet als der innere Schenkel (3);
b) die Breite (B) des äußeren Schenkels (2) verhält sich zur Breite (B') des inneren Schenkels (3) etwa wie 2: 1, vorzugsweise wie 41mm : 21 mm.

6. Teleskopierbare Führungsschienen für Schräg- oder Gerüstaufzüge nach Anspruch 1, dadurch gekennzeichnet, daß der die Schleißwulst (S) aufweisende Abschnitt des Steges mit dem Einfachflansch (14) einerseits und der die Schleißwulst (S) aufweisende Abschnitt des Steges mit dem Doppelflansch (2,3) andererseits etwa gleiche Materialmengen aufweisen.

7. Teleskopierbare Führungsschienen für Schräg- oder Gerüstaufzüge nach Anspruch 1, dadurch gekennzeichnet, daß der Steg im Bereich des Ueberganges von der Schleißwulst (S) zum Scheitelpunkt zwischen Steg und Einfachschenkel (14) bzw. von der Schleißwulst (S) zum Scheitelpunkt zwischen Steg und dem äußeren Schenkel (2) des Doppelschenkels außenseitig eine zum Scheitelpunkt gerichtete Abschrägung (15) aufweist.

## Revendications

1. Glissières de guidage télescopiques d'élévateurs inclinés ou à bâti (1) comportant des profilés (a à i) guidés en glissant les uns sur les autres, de section transversale à peu près en forme de U et de tailles différentes, fabriqués par extrusion, de préférence à partir de AI Zn Mg 1F36, avec des bords de profils placés perpendiculairement sur le dos de profilé et formant les branches de l'U, le profil intérieur (a) présentant la section transversale la plus petite et deux branches simples (4) de même largeur et épaisseur et passant avec une branche simple sur une branche double (2,3) du profilé (b) suivant, où tous les profilés (b à i) qui suivent le profilé intérieur présentent une section transversale plus grande qui va en augmentant, avec une branche simple (14) et une branche double et le profilé intérieur, ainsi que, le cas échéant, plusieurs profilés suivant ce profilé présentent, en allant en augmentant avec des sections transversales plus grandes, un dos (5 à 13) d'épaisseur (D) constante, où, le cas échéant, un profilé présente un dos, avec une épaisseur allant en augmentant de façon conique lorsqu'on va du bord simple au bord double et où les profilés (b à h) qui présentent une branche double (2, 3) passent avec une branche extérieure (2) plus mince, sur une branche intérieure (3) plus épaisse du profilé en U (c à i) extérieur qui suit, caractérisées par les caractéristiques suivantes:
a) dans les branches doubles, la branche extérieure (2), plus mince, est chaque fois plus large que la branche intérieure (3), plus épaisse;
b) le dos du profilé guidé intérieurement dans le profilé extérieur, ainsi que plusieurs profilés suivant ce profilé, qui présentent des sections transversales devenant de plus en plus petites, présentant, tant à proximité de la branche simple (14) qu'à proximité de la branche double (2, 3) un bourrelet d'usure (S,S') faisant saillie extérieurement sur l'épaisseur du dos (D), en vue du guidage sur chaque autre profilé extérieur précédent;
c) le bourrelet d'usure (S; S') qui est situé à proximité de la branche double (2,3) forme avec la branche intérieure (3) de la branche double un profilé ayant à peu près la forme d'un T, avec épaisseur de bord et de dos égale.

2. Glissières de guidage télescopiques selon la revendication 1, caractérisées en ce que - en comptant en allant de l'intérieur vers l'extérieur - le dos (1) du septième profilé (g) est réalisé avec une allure conique, de façon que son épaisseur de dos augmente de façon continue en partant à peu près de la branche simple (14), en allant à peu près jusqu'à la branche intérieure (3) de la branche double, et présente, à peu près dans la zone située entre la branche intérieure (3) et la branche extérieure (2) l'épaisseur de dos constante la plus forte, en formant un bourrelet d'usure (S').

3. Glissières de guidage télescopiques selon la revendication 1, caractérisées par la combinaison des caractéristiques suivantes:
a) le profilé intérieur (a) présente un dos (5) d'épaisseur constante et deux branches simples (4);
b) deux profilés (b et c) qui suivent le profilé intérieure (a), ainsi qu'un neuvième profilé (i) qui suit un éventuel huitième profilé (h), présentent un dos (6, 7) d'épaisseur constante, une branche simple et un branche double (2, 3):
c) le quatrième profilé (d) jusqu'au sixième profilé (f) et éventuellement le huitième profilé (h) - en comptant de l'intérieur vers l'extérieur - présentent un dos (8 à 10) d'épaisseur constante, une branche simple (14), une branche double (2, 3) ainsi que, dans la zone de la branche simple et de la branche double, un bourrelet d'usure (S) faisant saillie extérieurement sur l'épaisseur de dos (D);
d) le septième profilé (g) - en comptant de l'intérieur vers l'extérieur - présente un dos (11) d'allure conique, de façon qu'en partant à peu près de la branche simple (14) pour aller à peu près à la branche intérieure (3) de la branche double, son épaisseur de dos augmente de façon continue et présente, à peu près dans la zone située entre la branche intérieure (3) et la branche extérieure (2) l'épaisseur de dos constante la plus forte, en formant un bourrelet d'usure (S').

4. Glissières de guidage télescopiques selon la revendication 1, caractérisées par la combinaisons arbitraire des profilés
pour constituer un élévateur incliné ou à bâti.

5. Glissières de guidage télescopiques selon la revendication 1, caractérisées
a) la branche extérieure (2) de la branche double est plus large que la branche intérieure (3);
b) par rapport à la largeur (B') de la branche intérieure (3), la largeur (B) de la branche extérieure (2) est dans un rapport d'à peu près 2 : 1, de préférence tel que 41 mm : 21 mm.

6. Glissières de guidage télescopiques pour élévateurs inclinés ou élévateurs à bâti selon la revendication 1, caractérisées en ce que d'une part la section de dos, qui présente le bourrelet d'usure (S), du dos qui comporte le bord simple (14) et d'autre part la section de dos, qui présente le bourrelet d'usure (S), du dos qui comporte le bord double (2, 3) présentent des quantité de matière à peu près identiques.

7. Glissières de guidage télescopiques pour élévateurs inclinés ou élévateurs à bâti selon la revendication 1, caractérisées en ce que, dans la zone de la transition allant du bourrelet d'usure (S) jusqu'au sommet entre dos et branche simple (14) ou du bourrelet d'usure (S) et sommet entre dos et branche extérieure (2) de la branche double, le dos présente extérieurement un chanfreinage (15) orienté vers le sommet.

## Claims

1. Telescopic guide rails of sloping or scaffold elevators (1) having extruded profiles (a-i) which are guided sliding on one another, are approximately U-shaped in cross-section, have different cross-sectional sizes and are preferably made of AI Zn Mg 1F36, with profile flanges standing upright on the profile web forming the U-arms, the inner profile (a) having the smallest cross-section and two single arms (4) of equal width and thickness and being guided with one single arm on a double arm (2, 3) of the subsequent profile (b), all the profiles (b-i) of increasingly larger cross-section following the inner profile having a single arm (14) and a double arm, and the inner profile and, if appropriate, a plurality of profiles of increasingly larger cross-section following said profile having a web (5-13) of uniform thickness (D), if appropriate, one profile having a web of increasingly larger web thickness extending conically from the single flange to the double flange, and the profiles (b-h) having a double arm (2, 3) being guided with a thinner, outer arm (2) on a thicker, inner arm (3) of the subsequent outer U-profile (c-i), characterized by the following features:
a) in the case of the double arms, the thinner, outer arm (2) is, in each case, wider than the thicker, inner arm (3);
b) the web of the profile guided in the outer profile on the inside and a plurality of profiles of increasingly smaller cross-section following said profile have, both in the vicinity of the single arm (14) and in the vicinity of the double arm (2, 3), a wear bulge (S, S') exceeding the web thickness (D) on the outside for guiding on the previous outer profile in each case;
c) the wear bulge (S, S') arranged in the vicinity of the double arm (2, 3) forms with the inner arm (3) of the double arm an approximately T-shaped profile with approximately equal flange and web thicknesses.

2. Telescopic guide rails according to Claim 1, characterized in that - counting from the inside to the outside - the web (11) of the seventh profile (g) is constructed so as to extend conically in such a way that its web thickness increases continuously starting approximately from the single arm (14) approximately up to the inner arm (3) of the double arm and has the largest, uniform web thickness approximately in the region between the inner arm (3) and the outer arm (2) with formation of a wear bulge (S').

3. Telescopic guide rails according to Claim 1, characterized by the combination of the following features:
a) the inner profile (a) has a web (5) of uniform web thickness and two single arms (4);
b) two profiles (b and c) following the inner profile (a) and a ninth profile (i) following a possible eighth profile (h) have a web (6, 7) of uniform web thickness, a single arm (14) and a double arm (2, 3);
c) counting from the inside to the outside, the fourth profile (d) to sixth profile (f) and a possible eighth profile (h) have a web (8-10) of uniform web thickness, a single arm (14), a double arm (2, 3) and a wear bulge (S) exceeding the web thickness (D) on the outside in the region of the single arm and the double arm;
d) counting from the inside to the outside, the seventh profile (9) has a web (11) extending conically in such a way that its web thickness increases continuously starting approximately from the single arm (14) approximately up to the inner arm (3) of the double arm and has the largest, uniform web thickness approximately in the region between the inner arm (3) and the outer arm (2) with formation of a wear bulge (S') .

4. Telescopic guide rails according to Claim 1, characterized by the optional combination of the profiles
to form a sloping or scaffold elevator.

5. Telescopic guide rails according to Claim 1, characterized by the following features:
a) the outer arm (2) of the double arm is of wider construction than the inner arm (3);
b) the ratio of the width (B) of the outer arm (2) to the width (B') of the inner arm (3) is approximately 2 : 1, preferably such as 41 mm : 21 mm.

6. Telescopic guide rails for sloping or scaffold elevators according to Claim 1, characterized in that the section, having the wear bulge (S), of the web with the single flange (14) on the one hand and the section, having the wear bulge (S), of the web with the double flange (2, 3) on the other hand have approximately equal amounts of material.

7. Telescopic guide rails for sloping or scaffold elevators according to Claim 1, characterized in that, in the region of the transition from the wear bulge (S) to the summit between web and single arm (14) and from the wear bulge (S) to the summit between web and the outer arm (2) of the double arm, the web has on the outside a sloping surface (15) directed towards the summit.
